# EUROPÄISCHE PATENTSCHRIFT

(11) **EP 0 993 957 B1**
(45) Veröffentlichungstag und Bekanntmachung des Hinweises auf die Patenterteilung: **09.08.2006**
(21) Anmeldenummer: 99120232.6
(22) Anmeldetag: 11.10.1999
(51) Int. Cl.: B41J 25/304, B41J 2/01, B41J 3/407, B41F 17/34

(54) **Vorrichtung zur automatischen Anpassung der Höhe einer Druckeinrichtung mit einem Abtaster**
Automatic device for adjusting the height of a printing device comprising a sensor
Dispositif d'adaptation automatique de la hauteur d'un dispositif d'impression comportant un capteur

(30) Priorität: 13.10.1998 DE 19847062
(43) Veröffentlichungstag der Anmeldung: 19.04.2000
(73) Patentinhaber: DSP-PRINT-TEC GmbH, 97275 Margetshöchheim (DE)
(72) Erfinder: Pröstler, Karl-Heinz, Dipl.-Ing., 97261 Güntersleben (DE)
(74) Vertreter: Pöhner, Wilfried Anton, Dr.

(56) Entgegenhaltungen:
- EP-A- 0 387 641
- EP-A- 0 602 251
- EP-A- 0 908 313
- WO-A-97/42086
- DE-A- 3 630 782
- DE-A- 19 813 859
- PATENT ABSTRACTS OF JAPAN vol. 12, no. 340 (M-740) [3187], 13. September 1988 (1988-09-13) & JP 63 099977 A (NEC CORP)

## Beschreibung

Die Erfindung betrifft eine Vorrichtung zur automatischen Anpassung der Höhe einer oberhalb einer Fördereinrichtung angeordneten Druckereinrichtung (D) mit einer bewegliche gelagerten, federelastischen Druckkopfaufhängung (DA), und einem mit der Druckkopfaufhängung (DA) verbundenen Druckkopfhalter (DH) für die Druckereinrichtung (D).

Die Konzeption von Drucksystemen zur Direktbeschriftung von Produkten, hat in den letzten Jahren immer mehr an Bedeutung gewonnen. Insbesondere die Tintenstrahl-Technologie hat sich als zuverlässige, komfortable und kostengünstige Variante für das Signieren und Beschriften von Produkten erwiesen. Hohe Zuverlässigkeit, geringe Kosten, sehr guter Bedienungskomfort und hohe Druckqualität zeichnen diese Technik aus.

Beispielsweise ist aus der DE 24 52 393 C2 ein Drucksystem zum Aufbringen von Figuren und Schriftzeichen auf Packungen, die auf einem Fördergerät herangeführt werden, bekannt. Das Drucksystem weist u.a. einen, einer Fördereinrichtung benachbart angeordneten Rahmen auf, an welchem ein Druckkopf angeordnet ist, der in einer zur Packgutoberfläche parallelen Ebene in zwei rechtwinklig zueinander liegenden Richtungen verstellbar ist, und in einer dritten, zu dieser parallelen Ebene rechtwinkligen Richtung hin- und herbewegbar geführt ist und welcher mit einer Antriebseinrichtung für diese Hin- und Herbewegung versehen ist.

Um eine selbsttätige Ermittlung eines für das Anbringen des Aufdruckes passenden Bereiches zu ermöglichen und sicherzustellen, dass der Aufdruck auch bei gewissen Unebenheiten der zu bedruckenden Oberfläche gut lesbar erfolgt, ist im einzelnen vorgesehen, dass der als Tintenstrahldrucker ausgebildete Druckkopf an einem Schlitten angeordnet ist, der in den beiden zueinander rechtwinklig und parallel zur Packgutoberfläche liegenden Richtungen bewegbar geführt und für jede dieser Bewegungsrichtungen mit einem Antriebsmotor verbunden ist. Weiterhin ist dem Druckkopf ein, auf Oberflächenunregelmäßigkeiten der Packgutoberfläche ansprechendes Tastelement zugeordnet, das mit einer Steuereinrichtung in Verbindung steht. Die Steuereinrichtung steuert die Antriebsmotoren für den Schlitten derart, dass der Druckkopf selbsttätig auf einen, für den Aufdruck passenden Bereich am Packgut verstellt wird. Das Tastelement hält durch Steuerung der Antriebseinrichtung zur Bewegung des Druckkopfes in der dritten Richtung einen vorgewählten Abstand des Druckkopfes von einer, OberflächenunregelmäBigkeiten aufweisenden Packgutoberfläche ein.

Das am Stoßfänger vorstehende Tastelement ist von einer Feder belastet, die auf einem Führungsschaft angeordnet ist. Ein Schalter, der auf die Belastung der Feder anspricht, schaltet einen Motor ein, wenn die eingestellten Belastungsgrenzen der Feder erreicht sind. Wenn das Tastelement keinen Widerstand spürt, ist die minimale Federbelastung erreicht und der Motor dreht in der Richtung, in welcher der Druckkopf ausgefahren wird. Trifft das Tastelement dann auf einen Widerstand, wird die Feder belastet und der Schalter schaltet den Motor ab. Steigt die Belastung der Feder bis zum eingestellten Maximalwert, spricht der Schalter erneut an und läßt den Motor im entgegengesetzten Sinn drehen, so daß die Feder wieder soweit entlastet wird, bis der Schalter den Motor ausschaltet. Die Feder steuert somit den Feinbereich und der Motor den Grobbereich des Tastelementes. Der Schalter kann belastungs- oder bewegungsabhängig arbeiten und das Tastelement kann einen ferromagnetempfindlichen Kopf aufweisen, der ein Signal erzeugt, wenn dieser auf ein Stahlband trifft.

Das Drucksystem ermittelt also auch vorstehende Rahmenleisten und Umreifungsbänder aus Stahl oder Kunststoff und verhindert, dass diese in den Beschriftungsbereich fallen. Auch ist das Bedrucken von gewölbten und unregelmäßigen - z. B. konvexen Oberflächen - möglich, wobei durch Konstanthaltung des Abstandes zwischen Druckkopf und zu bedruckender Fläche das Druckbild einwandfrei lesbar ist.

Weiterhin ist aus der DE 38 36 142 A1 eine Vorrichtung zum Bedrucken dünnschaliger Gegenstände nach dem Tampondruckverfahren, mit wenigstens einer Einspannvorrichtung für die Gegenstände und wenigstens einer Tampondruck-Station bekannt. Um nach dem Tampondruckverfahren rohe oder gekochte Eier in der Schale mehrfarbig an der Vorder- und Rückseite des Eies zu bedrucken, weist die Vorrichtung eine Einspannvorrichtungen mit zwei gegenüberliegende Spannbacken auf, die mit je einem Druckring ausgestattet sind, der je auf einen Polbereich eines Eies aufsetzbar ist.

Um die in der Einspannvorrichtung erfaßten Eier, die nicht exakt ausgerichtet sind, in eine exakte Ausrichtung zu bringen, so daß eine einwandfreie Mehrfarbbedruckung auf der Vorder- und Rückseite eines Eies möglich ist, kann in Ergänzung hierzu, eine der Spannbacken in eine leicht gelockerte Spannstellung gebracht werden, wobei das eingespannte Ei gegenüber der anderen Spannbacke verdrehbar ist. Dabei ist es zusätzlich möglich, dass mit Hilfe einer das eingespannte, etwas gelockerte Ei kontaktierenden Richtbacke, von der das Ei beim Drehen und Weiterbewegen zentrisch ausgerichtet wird, das Ei zurechtzurücken. Die Richtbacke besteht beispielsweise aus einer leicht konkav gewölbten Fläche, die mit einer gummielastischen Masse ausgelegt ist. Beim Rollen entlang der Richtbacke, die vorzugsweise oberhalb der Bewegungsrichtung des Eies angeordnet ist, wird durch das Rollen und Drücken des Eies in eine ausgerichtete Position zwischen den Druckringen der Spannbacken ausgerichtet.

Die für das Ausrichten leicht gelockerte Spannstellung wird mit Hilfe einer an der Spannbacke angreifenden Zugvorrichtung erzeugt. Dabei kann die Zugvorrichtung vorzugsweise eine feststehende Gleitkulisse sein, an der Teile der Spannbacke so entlang gleiten, daß diese Spannbacke gegenüber der anderen etwas nach außen gezogen wird, so daß die Spannstellung gelockert wird.

Um größere Stückzahlen verarbeiten zu können, sind mehrere der Einspannvorrichtungen an einem Linearförderer angebracht, der nacheinander mehrere Stationen durchläuft, wobei am Beginn des Durchlaufs eine Eier-Zuführvorrichtung und im Durchlauf des Förderers wenigstens eine, vorzugsweise bis zu acht Tampon-Druckstationen angeordnet sind.

Da beim Druck und beim Einspannen immer wieder ein Ei zerbricht, ist in dem Bereich, der von der Einspannvorrichtung nach der Zuführvorrichtung und der ersten Tampon-Druckstation durchlaufen wird, ein Fühler angeordnet, der die Nichtbesetzung oder das Vorhandensein eines zerbrochenen Eies abfühlt. Für den Fall, dass der Näherungsfühler ein zerbrochenes Ei signalisiert, werden die Druckstationen über eine Steuervorrichtung so aktiviert, daß sie die nicht vorhandenen oder mit beschädigten Eiern versehenen Einspannvorrichtungen ohne Druckvorgang passieren lassen.

Weiterhin ist aus der DE 195 32 724 A1 eine Mehrfarbendruckvorrichtung mit einem die Druckfarbe enthaltenden Druckkopf, welcher in einer Druckeinheit angeordnet ist bekannt, wobei der Druckkopf über einen eigenen Antrieb translatorisch oberhalb des zu bedruckenden Gegenstands verfahrbar ist, und wobei eine Führungseinrichtung für den zu bedruckenden Gegenstand vorgesehen ist. Um eine Mehrfarbendruckvorrichtung bereitzustellen, mit der deutlich höhere Gegenstände bedruckbar sind, weist die Führungseinrichtung eine Aufnahmefläche für den zu bedruckenden Gegenstand auf, wobei der Gegenstand über die Führungseinrichtung in einer zur Bewegungsrichtung der Druckeinheit orthogonalen Richtung unter der Druckeinheit bewegbar ist und wobei der Abstand der Druckeinheit zur Aufnahmefläche der Führungseinrichtung einstellbar ist.

Im einzelnen ist vorgesehen, dass der Antrieb für den Gegenstand und der Antrieb für die Druckeinheit über eine gemeinsame Steuerung angesteuert werden. Dies entspricht im wesentlichen der Steuerung bei einem herkömmlichen Drucker, wobei dort die Transportwalzen angesteuert werden. Dabei wird der Antrieb der Druckeinheit über Signale des Antriebs des Gegenstands angesteuert. Die Druckeinheit wird also abhängig vom Vorhandensein eines Gegenstands bzw. abhängig von der Position des Gegenstands angesteuert.

Schließlich ist ein die Höhe des Gegenstands erfassender Sensor vorgesehen. Über diesen Sensor wird automatisch die Höhe des Gegenstands erfaßt und der Abstand der Druckeinheit zur Aufnahmefläche eingestellt. Dies kann unmittelbar vor dem Druckvorgang und/oder während des Druckvorganges erfolgen Auf diese Weise können nacheinander unterschiedlich hohe Gegenstände bedruckt werden, wobei sich ggf. die Höhe eines Gegenstandes auch ändern bzw. der Druckvorgang in zwei unterschiedlich hohen Ebenen erfolgen kann.

Schließlich ist aus der DE 34 17 381 A1 eine Vorrichtung zur automatischen Anpassung der Höhe eines Druckerkopfes über einer zugeführten Papierbahn in Abhängigkeit von der Dicke des zugeführten Papiers bekannt. Um neben der automatischen Anpassung der Höhe des Druckerkopfes über der Papierbahn, die Papiereinführung nicht zu behindern weist die Vorrichtung in Förderrichtung des Papiers vor dem Druckerkopf eine Fühlerwalze die auf der zugeführten Papierbahn aufliegt auf. Die Fühlerwalze ist in Richtung senkrecht zur Förderrichtung der Papierbahn nachgiebig gelagert und mit der Fühlerwalze ist ein linear senkrecht zur Förderrichtung bewegbarer Halter für den Druckerkopf verbunden.

Im einzelnen ist die Fühlerwalze um einen in Erstreckungsrichtung der Papierbahn mit relativ weitem Abstand zu ihr angeordneten Drehpunkt schwenkbar, indem die Verbindungsstelle zwischen Fühlerwalze und Halter im wesentlichen senkrecht über der Drehachse der Fühlerwalze angeordnet ist und als Gelenk zwischen einem Schwenkarm für die Fühlerwalze und dem Halter ausgebildet ist. Dadurch wird erreicht, dass die Bewegungsgröße senkrecht zur Förderrichtung des Papiers an der durch die Fühlerwalze bestimmten Abfühlstelle und im Druckbereich annähernd gleich ist.

Gemäß einer weiteren Ausgestaltung ist vorgesehen, dass die Fühlerwalze elastisch gegen die Papierbahn gedrückt wird, wobei die elastische Anlage vorzugsweise durch eine Feder erfolgt. Hierdurch drückt die Fühlerwalze die Papierbahn fest gegen eine unterhalb der Papierbahn befindliche Abstützunterlage, vorzugsweise eine Stützrolle. Wenn diese Stützwalze angetrieben ist, so wird durch den Andruck eine zuverlässige und einfache Förderung erreicht. Insbesondere ist das Einfädeln einer neuen Papierbahn zum Druckerkopf hin einfach, da diese lediglich unter die Fühlerwalze geschoben werden muß, die dabei angehoben wird.

Um Abstände im Druckbereich verschieden einzustellen, ohne die Höhe oder den Abstand in Hubbewegungsrichtung an der Abfühlstelle der Fühlerwalze zu verändern, ist schließlich vorgesehen, dass der Druckerkopf relativ zu einem durch die Fühlerwalze an die jeweilige Papierdicke in seiner Höhe über der Papierbahn anpaßbaren Halter verstellbar ist. Die Höhenverstellung kann dadurch erreicht werden, dass der Druckerkopf relativ zum Halter über ein Langloch in senkrechter Richtung zur Papierbahn einstellbar ist. Es können hier auch geeignete Exzentermittel vorgesehen sein.

Weiterhin ist für das wartungsfreie Bedrucken von Eiern mit Lebensmittelfarbe auf der PACK IT' 95 in Basel von der Fa. Francis Bühler AG eine Anlage mit vier Druckpatronen vorgestellt worden, bei der die unterschiedlichen Beschriftungsoberflächenhöhen durch Abtastung und einer Parallelogrammschwenkung ausgeglichen werden. Dieser Weg ist ebenfalls beim Gegenstand der EP 0 908 313 A2, welche nicht vorveröffentlicht ist, eingeschlagen worden.

Wie die vorstehende Würdigung des Standes der Technik aufzeigt, erfordert das Bedrucken von nicht flachen Gegenständen - z. B. Papierbahnen, CD o. dgl. - sondern deutlich höheren Gegenständen, z. B. technischen Gegenständen, wie Gehäuseteile, Spielzeug, z.B. Würfel o. dgl. (Gegenstände mit einer nicht vernachlässigbaren Dicke), einen hohen Aufwand zur Höhenverstellung. Beispielsweise eine höhenverstellbare Plattform für den Gegenstand, wie bei einer in der DE 195 32 724 A1 beschriebenen Ausführungsform, oder eine Antriebseinrichtung zur Bewegung des Druckkopfes, wie beim Drucksystem gemäß der DE 24 52 393 C2. Ein für diesen Anwendungsbereich einfacheres Drucksystem - wie beim Gegenstand der DE 34 17 381 A1 - könnte von großem Nutzen sein, andererseits scheidet eine Druckeinrichtung mit einem Abtaster, welcher federelastisch gegen die zu bedruckende Fläche drückt, bei zerbrechlichen Gütern und zur Durchführung einer großen Höhenverstellung aus. Besonders bedeutsam ist dies, weil die Druck-Industrie als äußerst fortschrittliche, entwicklungsfreudige Industrie anzusehen ist, die sehr schnell irgendwelche Verbesserungen oder Vereinfachungen aufgreift und in die Tat umsetzt.

Schließlich ist aus der DE 34 173 81 A1 eine Vorrichtung zur automatischen Positionsanpassung des Druckerkopfes an die Dicke von Papier, das als Rollenware vorliegt, bekannt. Der im Grundzustand senkrecht angeordnete Halter für den Druckerkopf ist obenends durch ein ebenfalls senkrecht ausgerichtetes Langloch geführt. Im unteren Bereich ist mit der Halter über ein Gelenk mit einem Hebel verbunden. Der am Gelenkpunkt angelegte Hebel wird untenseitig durch die auf dem Papier aufliegende Fühlerwalze gestützt, wobei die Fühlerwalze mit dem Hebel drehbar durch den Anlenkpunkt verbunden ist und der Hebel bei Verdrängung der Fühlerwalze bei dickem Papier auf einer radialen Kurvenbahn verdrängt wird, wobei der Druckkopf zwangsweise seine senkrechte Position bezüglich des zu bedruckenden Gegenstandes verliert.

Der Erfindung liegt gegenüber den bekannten Drucksystemen die Aufgabe zugrunde, dieses der derart auszugestalten, dass auch das Bedrucken von gewölbten und unregelmäßigen - z. B. konvexen Oberflächen - ermöglicht wird, wobei das Druckbild weitgehend unverzerrt und einwandfrei lesbar sein soll.

Die Aufgabe wird gelöst durch eine Vorrichtung, die dadurch gekennzeichnet ist, dass zumindest die federelastische Druckkopfaufhängung (DA) senkrecht zur Fördereinrichtung der zu bedruckenden Fläche ausgerichtet ist, und der Druckkopfhalter (DH) für die Druckereinrichtung (D) mit einem angeformten Abtaster (A) ausgestaltet ist, und die Druckeinrichtung (D) sich bis in den Abtaster (A) erstreckt.

Die erfindungsgemäße Vorrichtung weist den Vorteil auf, dass auf überraschend einfache Art und Weise ein kontinuierlicher Übergang zwischen ebenen und unebenen zu bedruckenden Flächen geschaffen wird. Im Vergleich zum Stand der Technik ist durch den Wegfall einer Antriebseinrichtung zur Bewegung des Druckkopfes und entsprechender Abstands- sowie Positionsdetektoren der kostenmäßige Aufwand gering. Durch die Druckkopfaufhängung wird erreicht, dass die Auflagekraft auf der zu bedruckenden Oberfläche gering ist, so dass auch gegen Stoß empfindliche Oberflächen bedruckt werden können. Weiterhin ist von Vorteil, dass der Abstand zwischen der zu bedruckenden Oberfläche und dem Druckkopf gering ist und zudem konstant ist, so das Druckbild selbst am Übergang zur gekrümmten Oberfläche weitgehend unverzerrt bleibt. Je nach Höhendifferenz kann so über Materialüberlagerungen hinweg exakt gedruckt werden.

Bei einer bevorzugten Ausgestaltung der Erfindung gemäß Patentanspruch 2, wird das Gewicht der Druckkopfaufhängung durch eine oberhalb der Druckaufhängung angeordnete einstellbare Zugfeder, welche eine Gegenkraft ausübt, zumindest teilweise ausgeglichen.

Diese Ausgestaltung der Erfindung weist den Vorteil auf, dass die Dämpfung des Einschwingvorgangs der Druckkopfaufhängung beim Anstoßen des Abtasters an die zu bedruckende Oberfläche in weitem Bereich einstellbar ist. Eine Beschädigung der zu bedruckenden Oberfläche oder ein Überschwingen der Druckkopfaufhängung wird dadurch zuverlässig vermieden.

Gemäß Patentanspruch 3, wird das Gewicht der Druckkopfaufhängung durch eine seitlich an der Druckkopfaufhängung angeordnete Schwinge mit zugeordneter einstellbarer Druck- oder Zugfeder oder durch ein Gegengewicht zumindest teilweise ausgeglichen.

Durch eine Verlängerung des Schwingarms wird erreicht, dass im Hinblick auf zwangsläufig vorhandene Toleranzen in der Druckkopfführung, die durch die Verschwenkung hervorgerufenen Verzerrungen des Druckbildes gering bleiben und zudem durch den äußerst geringen Abstand zwischen Druckkopf und zu bedruckender Oberfläche nicht ins Gewicht fallen.

In Weiterbildung der Erfindung ist, gemäß Patentanspruch 5, der Abtaster ballig geformt und weist eine Aussparung für den Druckbereich und eine Winkeleinstelleinrichtung auf. Diese ist derart einstellbar, dass der Abtaster im spitzen Winkel auf die zu bedruckende Fläche aufgleitet.

Diese Weiterbildung der Erfindung weist den Vorteil auf, dass durch den nach allen Seiten abgerundeten Abtaster ein "sanftes Aufgleiten" auf der zu bedruckenden Oberfläche erreicht wird. Zudem kann durch ein Langloch über die Rundungen hinaus eine direkte Berührung nach dem Druckvorgang, gleich in welcher Druckrichtung, praktisch nicht erfolgen.

Sind mindestens zwei Druckköpfe an der Druckkopfaufhängung angeordnet, so ist vorzugsweise gemäß Patentanspruch 15 vorgesehen, dass die Steuereinrichtung die Füllmenge in der Druckkopfpatrone beider Druckköpfe auf gleichem Füllstandniveau hält.

Durch diese Ausgestaltung wird eine Schieflage der Druckkopfaufhängung während des Betriebs zuverlässig vermieden.

Weitere Vorteile und Einzelheiten lassen sich der nachfolgenden Beschreibung von in der Zeichnung dargestellten bevorzugten Ausführungsformen der Erfindung entnehmen. In der Zeichnung zeigt:
- FIG. 1a: eine erste Ausführungsform der erfindungsgemäßen Druckkopfaufhängung in der Ansicht und
- FIG. 1b: in der Seitenansicht und
- FIG. 2a: eine zweite Ausführungsform der erfindungsgemäßen Druckkopfaufhängung in der Ansicht und.
- FIG. 2b: in der Seitenansicht.

FIG. 1a zeigt eine erste Ausführungsform der erfindungsgemäßen Druckkopfaufhängung DA in der Ansicht, wobei das Gewicht der Druckkopfaufhängung DA durch eine oberhalb der Druckkopfaufhängung DA angeordnete einstellbare Zugfeder ZF, welche eine Gegenkraft ausübt, zumindest teilweise ausgeglichen wird.

FIG. 2a zeigt eine zweite Ausführungsform der erfindungsgemäßen Druckkopfaufhängung DA in der Ansicht, wobei das Gewicht der Druckkopfaufhängung DA durch eine seitlich an der Druckkopfaufhängung DA angeordnete Schwinge S mit zugeordneter einstellbarer Druck- oder Zugfeder F oder durch ein Gegengewicht zumindest teilweise ausgeglichen wird.

Gemeinsam ist beiden Ausführungsformen, dass der Druckkopfhalter DH als bewegliche Druckkopfaufhängung DA mit einem angeformten Abtaster A ausgestaltet ist, wobei der Abstand zwischen der zu bedruckenden Oberfläche und dem Druckkopf DK gering und zudem konstant ist. Als Führung für die Druckkopfaufhängung DA kann eine Parallelogramm- oder Dreieck- oder Rollen- oder Zahnrad- Führung mit oder ohne pneumatischen Antrieb der Druckkopfaufhängung DA vorgesehen werden.

Der Abtaster A kann ballig geformt sein und eine Aussparung AS für den Druckbereich aufweisen. Ferner kann eine Winkeleinstelleinrichtung vorgesehen werden, welche vorzugsweise derart einstellbar ist, dass der Abtaster A im spitzen Winkel auf die zu bedruckende Fläche aufgleitet. Beim Auftreffen auf der zu bedruckenden Fläche löst der Abtaster A eine Schaltfunktion für den Druckvorgang aus. Die Druckeinrichtung D selbst kann ein Tintenstrahldrucker oder ein Laserdrucker oder ein digitaler Drucker sein, welcher mit einer Steuereinrichtung in Verbindung steht. Die Steuereinrichtung ist sowohl mit der Fördereinrichtung als auch mit einer den Aufdruck enthaltenden Speichereinrichtung verbunden (in der Zeichnung nicht dargestellt).

Für den Fall, dass die Druckkopfaufhängung DA mindestens zwei Druckköpfe DK trägt, werden diese auf gleicher Höhe gehalten werden. Hierzu kann vorgesehen werden, dass die Steuereinrichtung die Füllmenge in der Druckkopfpatrone beider Druckköpfe DK auf gleichem Füllstandniveau hält.

Zur Erzielung einer hohen Druckgeschwindigkeit und/oder Auflösung sind mehrere Druckköpfe DK hintereinander geschaltet, welche parallel von der Steuereinrichtung angesteuert werden und welche jeweils in Produktrichtung bzw. senkrecht zur Transportrichtung drucken. Zum Bedrucken der Seiten- und/oder Bodenfläche des auf der Fördereinrichtung befindlichen Produkts, ist oder sind seitlich und/oder unterhalb Druckkopfhalter DH angeordnet.

Das erfindungsgemäße Drucksystem ist für das direkte Bedrucken von zerbrechlichen Gütern, wie Eiern, Glasflächen u.a., sowie von Gütern mit ebener und unebener Oberfläche wie Kartonagen, Lebensmitteln, Rohren, Folienwickeln, Planen, Produktumhüllungen, Arzneimittelformlingen, Möbeln und ähnlichen Holzprodukten, Tuben, Flaschen, Ballons, CD-s, Datenträgern wie Disketten, Chipkarten u.a. bestens geeignet. Soll beispielsweise beim Umwickelvorgang ein Folienwickel bedruckt werden, so ist vorzugsweise der Druckeinrichtung eine Infrarot- oder UV-Lampe oder ein Gebläse nachgeordnet. Beim Umwickelvorgang hält die Steuereinrichtung die Transportgeschwindigkeit der Fördereinrichtung und die Druckgeschwindigkeit zueinander synchron. Hierzu kann ein Drehimpulsgeber/Frequenzcichter vorgesehen werden. Weiterhin kann am Abtaster A mindestens eine Luftdüse derart angeordnet werden, dass zwischen Abtaster A und Produktoberfläche durch Überdruck ein Luftpolster oder durch Unterdruck ein Ansaugen an die Produktoberfläche erzeugt werden kann. Schließlich können auch spezielle Tinten zur Anwendung gelangen, welche z.B. durch Farbumschlag den Zustand roh oder gekocht der Eier anzeigen.

Die erfindungsgemäße Vorrichtung zur automatischen Anpassung der Höhe weist den Vorteil auf, dass auf überraschend einfache Art und Weise eine Beschriftung beliebiger ebener oder unebener Oberflächen - mit oder ohne Oberflächenstruktur - ermöglicht wird, welche folgende Vorteile aufweist:
➢ Verzerrungen des Druckbilds sind praktisch nicht wahrnehmbar.
➢ Durch Hintereinanderschaltung mehrerer Druckköpfe ist die Druckgeschwindigkeit in weitem Bereich zu steigern.
➢ Die Auflagekraft kann je nach Anwendungsfall in weitem Bereich variiert werden.
➢ Der zusätzliche Kostenaufwand für die bewegliche Druckkopfaufhängung und dem Abtaster ist sehr gering.

Alle dargestellten und beschriebenen Ausführungsmöglichkeiten, sowie alle in der Beschreibung und/oder der Zeichnung offenbarten neuen Einzelmerkmale und ihre Kombination untereinander, sind erfindungswesentlich. Beispielsweise kann das Aufbringen einer zu bedruckenden Tube auf einen Dorn (Reibschluß) entfallen, da beim Druckvorgang keine Druckkraft ausgeübt wird, das Drucksystem ist auch zum Bedrucken unter schwierigen Umgebungsbedingungen (Staub), z.B. für das Bedrucken von Zementsäcken geeignet u.a.

## Patentansprüche

1. Vorrichtung zur automatischen Anpassung der Höhe einer oberhalb einer Fördereinrichtung angeordneten Druckereinrichtung (D) mit
- einer beweglich gelagerten, federelastischen Druckkopfaufhängung (DA), und
- einem mit der Druckkopfaufhängung (DA) verbundenen Druckkopfhalter (DH) für die Druckereinrichtung (D),
wobei
- zumindest die federelastische Druckkopfaufhängung (DA) senkrecht zur Fördereinrichtung der zu bedruckenden Fläche ausgerichtet ist, und
**dadurch gekennzeichnet, dass**
- der Druckkopfhalter (DH) für die Druckereinrichtung (D) mit einem angeformten Abtaster (A) ausgestaltet ist, und die Druckeinrichtung (D) sich bis in den Abtaster (A) erstreckt.

2. Vorrichtung nach Anspruch 1, **dadurch gekennzeichnet, dass** das Gewicht der Druckkopfaufhängung (DA) durch eine oberhalb der Druckkopfaufhängung angeordnete einstellbare Zugfeder (ZF), welche eine Gegenkraft ausübt, zumindest teilweise ausgeglichen wird.

3. Vorrichtung nach Anspruch1, **dadurch gekennzeichnet, dass** das Gewicht der Druckkopfaufhängung (DA) durch eine seitlich an der Druckkopfaufhängung angeordnete Schwinge (S) mit zugeordneter einstellbarer Druck- oder Zugfeder (F) oder durch ein Gegengewicht zumindest teilweise ausgeglichen wird.

4. Vorrichtung nach Anspruch 1, **dadurch gekennzeichnet, dass** eine Parallelogramm- oder Dreieck- oder Rollen- oder Zahnrad-Führung mit einem Schwingungsdämpfer für die Druckkopfaufhängung (DA) vorgesehen ist.

5. Vorrichtung nach Anspruch 1, **dadurch gekennzeichnet, dass** der Abtaster (A) ballig geformt ist, eine Aussparung (AS) für den Druckbereich und eine Winkeleinstelleinrichtung aufweist, welche derart einstellbar ist, dass der Abtaster (A) im spitzen Winkel auf die zu bedruckende Fläche aufgleitet.

6. Vorrichtung nach Anspruch 1, **dadurch gekennzeichnet, dass** der Abtaster (A) beim Auftreffen auf die zu bedruckende Fläche eine Schaltfunktion für den Druckvorgang auslöst.

7. Vorrichtung nach Anspruch 1, **dadurch gekennzeichnet, dass** die Druckkopfaufhängung (DA) mindestens zwei Druckköpfe (DK) trägt, welche durch die Druckkopfaufhängung (DA) auf gleicher Höhe gehalten werden.

8. Vorrichtung nach Anspruch 1, **dadurch gekennzeichnet, dass** die Druckeinrichtung (D) ein Tintenstrahldrucker oder sein Laserdrucker oder ein digitaler Drucker ist, welcher mit einer Steuereinrichtung in Verbindung steht und dass die Steuereinrichtung sowohl mit der Fördereinrichtung als auch mit einer den Aufdruck enthaltenden Speichereinrichtung verbunden ist.

9. Vorrichtung nach Anspruch 7 oder 8, **dadurch gekennzeichnet, dass** zur Erzielung einer hohen Druckgeschwindigkeit und/oder Auflösung mehrere Druckköpfe (DK) hintereinander geschaltet sind, welche parallel von der Steuereinrichtung angesteuert werden und welche jeweils in Produktrichtung oder senkrecht zur Transportrichtung drucken.

10. Vorrichtung nach Anspruch 1 oder 8, **dadurch gekennzeichnet, dass** zum Bedrucken der Seiten- oder Bodenfläche des auf der Fördereinrichtung befindlichen Produkts, Druckkopfhalter (DH) seitlich oder unterhalb angeordnet ist oder sind.

11. Vorrichtung nach Anspruch 1, **dadurch gekennzeichnet, dass** der Druckeinrichtung (D) eine Infrarot- oder UV-Lampe oder ein Gebläse nachgeordnet ist.

12. Vorrichtung nach Anspruch 1, **dadurch gekennzeichnet, dass** am Abtaster (A) mindestens eine Luftdüse derart angeordnet ist, dass zwischen Abtaster (A) und Produktoberfläche durch Überdruck ein Luftpolster oder durch Unterdruck ein Ansaugen an die Produktoberfläche erzeugt werden kann.

13. Vorrichtung nach Anspruch 1, **dadurch gekennzeichnet, dass** die Unterseite des Abtasters (A) eine Vertiefung aufweist.

14. Vorrichtung nach Anspruch 1, **dadurch gekennzeichnet, dass** der Druckkopfhalter (DH) an einer Schwinge (S) hängend angeordnet ist.

15. Verfahren zur Verwendung einer Vorrichtung nach Anspruch 7 oder 8, **dadurch gekennzeichnet, dass** die Steuereinrichtung die Füllmenge in der Druckkopfpatrone beider Druckköpfe (DK) auf gleichem Füll-standniveau hält.

16. Verfahren zur Verwendung einer Vorrichtung nach einem der vorhergehenden Ansprüche 1 bis 14, **dadurch gekennzeichnet, dass** die Steuereinrichtung die Transportgeschwindigkeit der Fördereinrichtung und die Druckgeschwindigkeit zueinander asynchron hält.

17. Verfahren zur Verwendung einer Vorrichtung nach einem der vorhergehenden Ansprüche 1 bis 14, **gekennzeichnet durch** die Anwendung einer Tinte, welche den Zustand roh oder gekocht der Eier **durch** einen Farbumschlag anzeigt.

## Claims

1. Device for automatically adapting the height of a printer device (D) arranged above a conveying device, comprising a movably mounted, resilient elastic printing head suspension (DA), and
- a printing head holder (DH), which is connected to the printing head suspension, for the printing device (D),
wherein
- at least the resilient printing head suspension (DA) is aligned perpendicular to the conveying device of the surface to be printed, and
**characterised in that**
- the printing head holder (DH) for the printing device (D) is designed with a fitted-on scanner (A), and
- the printing device (D) extends into the scanner (A).

2. Device according to claim 1, **characterized in that** the weight of the printing head suspension (DA) is at least partly compensated by an adjustable tension spring (ZF), which is arranged above the printing head suspension and exerts a counter force.

3. Device according to claim 1, **characterized in that** the weight of the printing head suspension (DA) is at least partly compensated by means of an hinged arm (S), which is arranged laterally on the printing head suspension and has assigned to it an adjustable compression or tension spring (F), or by means of a counterweight.

4. Device according to claim 1, **characterised in that** a parallelogramshaped or triangular or roller or toothed-wheel guide,. comprising a vibration damper for the printing head suspension (DA) is provided.

5. Device according to claim 1, **characterised in that** the scanner (A) is spherically shaped, has a recess (AS) for the print region and an angular setting device that is adjustable such that the scanner (A) slides at an acute angle on the surface to be printed.

6. Device according to claim 1, **characterised in that** when the scanner (A) encounters the surface to be printed, it triggers a switching function for the printing operation.

7. Device according to claim 1, **characterised in that** the printing head suspension (DA) bears at least two printing heads (DK), which are kept at the same height by the printing head suspension (DA)..

8. Device according to claim 1, **characterised in that** the printing device (D) is an ink-jet printer or a laser printer or a digital printer, which is in connection with a control device, and that the control device is connected both to the conveying device and to a storage device containing the imprint.

9. Device according to claim 7 or 8, **characterised in that** to obtain a high printing speed and/or resolution, a plurality of printing heads (DK) are connected in series and are actuated in parallel by the control device, and print in the product direction or perpendicular to the conveying direction.

10. Device according to claim 1 or 8, **characterised in that**, for printing the side or base surface of the product located on the conveying device, a printing head holder or holders (DH) is/are located laterally or below.

11. Device according to claim 1, **characterised in that** an infrared or UV lamp or a fan is arranged downstream of the printing device (D).

12. Device according to claim 1, **characterised in that** at least one air nozzle is arranged on the scanner (A) such that an air cushion between the scanner (A) and product surface can be generated by overpressure, or suction on the product surface can be generated by underpressure.

13. Device according to claim 1, **characterised in that** the underside of the scanner (A) has a depression.

14. Device according to claim 1, **characterised in that** the printing head holder (DH) is arranged such that it is suspended on an hinged arm (S).

15. Method for using a device according to claim 7 or 8, **characterised in that** the control device keeps the filling amount in the printing head cartridge of both printing heads (DK) at the same filling level.

16. Method for use of a device according to one of the preceding claims 1 to 14, **characterised in that** the control device keeps the transport speed of the conveying device and the printing speed synchronous with one another.

17. Method for use of a device according to the preceding claims 1 to 14, **characterised by** the use of an ink that displays the raw or cooked state of the eggs by means of a colour change..

## Revendications

1. Dispositif pour l'adaptation automatique de la hauteur d'un dispositif d'imprimante disposé au-dessus d'un dispositif de convoyage (D) avec
• une suspension de tête d'impression (DA) mobile sur roulement et à ressort élastique, et
• un support de tête d'impression (DH) pour le dispositif d'impression (D) relié avec la suspension de tête d'impression,
sachant que
• au moins la suspension de tête d'impression (DA) à ressort élastique est disposée de façon verticale par rapport au dispositif de convoyage de la surface devant être imprimée, et
**caractérisé par le fait que**
• le support de tête d'impression (DH) pour le dispositif d'impression (D) est configuré avec un détecteur (A) formé et que le dispositif d'impression (D) s'étend jusqu'au détecteur (A).

2. Dispositif selon la revendication 1, **caractérisé par le fait que** le poids de la suspension de tête d'impression (DA) est compensé au moins partiellement par un ressort de traction (ZF) pouvant être réglé, disposé au-dessus de la suspension de la tête d'impression et exerçant une force contraire.

3. Dispositif selon la revendication 1, **caractérisé par le fait que** le poids de la suspension de tête d'impression (DA) est compensé au moins partiellement par un bras oscillant (S) muni d'un ressort de traction ou de pression (F) réglable, disposé latéralement sur la suspension de bras oscillant ou par un contrepoids.

4. Dispositif selon la revendication 1, **caractérisé par le fait qu'**un guidage sous forme de parallélogramme ou de triangle ou à rouleaux ou à roues dentées avec un amortisseur d'oscillations est prévu pour la suspension de tête d'impression (DA).

5. Dispositif selon la revendication 1, **caractérisé par le fait que** le détecteur (A) est formé de façon bombée, présente une réservation (AS) pour la zone d'impression et un dispositif de réglage d'angle pouvant être réglé de façon à ce que le détecteur (A) glisse avec un angle aigu sur la surface devant être imprimée.

6. Dispositif selon la revendication 1, **caractérisé par le fait que** le détecteur (A) déclenche une fonction d'enclenchement pour le processus d'impression lorsqu'il touche la surface devant être imprimée.

7. Dispositif selon la revendication 1, **caractérisé par le fait que** la suspension de tête d'impression (DA) porte au moins deux têtes d'impression (DK) qui sont tenues à la même hauteur par la suspension de tête d'impression (DA).

8. Dispositif selon la revendication 1, **caractérisé par le fait que** le dispositif d'impression (D) est une imprimante à jet d'encre, une imprimante laser ou une imprimante numérique qui est en relation avec un dispositif de commande et que le dispositif de commande est relié, tant au dispositif de convoyage qu'au dispositif de réservoir contenant les imprimés.

9. Dispositif selon la revendication 7 ou 8, **caractérisé par le fait qu'**afin d'obtenir une vitesse élevée et /ou déclenchement, plusieurs têtes d'impression (DK) sont branchées l'une derrière l'autre, qui sont commandées parallèlement par le dispositif de commande et qui impriment dans chaque cas dans la direction du produit ou verticalement à la direction du transport.

10. Dispositif selon la revendication 1 ou 8, **caractérisé par le fait qu'**une(des) tête(s) d'impression (DH) est ou sont disposé(s) latéralement ou en dessous pour l'impression des surface latérale ou de base du produit se trouvant sur le dispositif de convoyage.

11. Dispositif selon la revendication 1, **caractérisé par le fait qu'**une lampe infrarouge ou UV ou une soufflerie est disposée derrière le dispositif d'impression (D).

12. Dispositif selon la revendication 1, **caractérisé par le fait qu'**au moins un injecteur d'air est disposé sur le détecteur (A) de façon à ce qu'entre le détecteur (A) et la surface du produit, on peut créer sur la surface du produit un coussin d'air par surpression ou une aspiration par sous-pression.

13. Dispositif selon la revendication 1, **caractérisé par le fait que** la face inférieure du détecteur (A) présente un renfoncement.

14. Dispositif selon la revendication 1, **caractérisé par le fait que** le support de tête d'impression (DH) est suspendu à un bras oscillant (S).

15. Procédé destiné à employer un dispositif selon la revendication 7 ou 8, **caractérisé par le fait que** le dispositif de commande maintient le niveau de remplissage dans les cartouches de tête d'impression des deux têtes d'impression (DK) au même niveau.

16. Procédé destiné à employer un dispositif selon une des revendications précédentes 1 à 14, **caractérisé par le fait que** le dispositif de commande maintient synchrone l'une par rapport à l'autre la vitesse de transport du dispositif de convoyage et la vitesse d'impression.

17. Procédé destiné à employer un dispositif selon une des revendications précédentes 1 à 14, **caractérisé par** l'emploi d'une encre affichant par un changement de couleur le fait que les oeufs sont crus ou cuits.
